# EUROPÄISCHE PATENTSCHRIFT

(11) **EP 2 400 086 B1**
(45) Veröffentlichungstag und Bekanntmachung des Hinweises auf die Patenterteilung: **26.08.2015**
(21) Anmeldenummer: 11003634.0
(22) Anmeldetag: 04.05.2011
(51) Int. Cl.: E05B 83/24, E05B 81/66, E05B 81/08, E05B 77/54, E05B 79/20

(54) **Schlossvorrichtung für ein Kraftfahrzeug**
Lock device for a motor vehicle
Dispositif de serrure pour un véhicule automobile

(30) Priorität: 28.06.2010 DE 102010025355
(43) Veröffentlichungstag der Anmeldung: 28.12.2011
(73) Patentinhaber: Audi AG, 85045 Ingolstadt (DE)
(72) Erfinder: Riedmayr, Florian, 85051 Ingolstadt (DE); Böhm, Günther, 85137 Walting (DE)

(56) Entgegenhaltungen:
- WO-A2-2007/095937
- DE-A1- 19 916 191
- DE-A1-102006 012 062
- DE-A1-102007 003 292
- DE-A1-102008 005 273
- US-A- 5 738 393

## Beschreibung

Die Erfindung betrifft eine Schlossvorrichtung für ein Kraftfahrzeug wie sie z.B. zum Verschließen einer Motorhaube verwendet wird.

In EP 2 149 659 A1 ist mit Bezug auf Fig. 5 beispielsweise eine Schlossvorrichtung zum Verschließen einer schwenkbar angelenkten Frontklappe oder Motorhaube eines Kraftfahrzeugs beschrieben, wobei die Schlössvorrichtung mit einem an der Frontklappe angeordneten Schließbügel zusammenwirkt, und wobei in einem Gehäuse der Schlossvorrichtung eine Drehfalle, ein Fanghaken und eine Sperrklinke drehbar gelagert sind. Zum Öffnen der Schlossvorrichtung sind für den Fanghaken und die Drehfalle separate Betätigungsmittel z.B. in Form zweier separater Bowdenzüge vorgesehen.

Eine gattungsgemäße Schlossvorrichtung ist in der US 5,738,393 A offenbart.

Diese offenbart eine Schlossvorrichtung für ein Kraftfahrzeug aufweisend eine Drehfalle, die in eine Öffnungsdrehrichtung federvorgespannt drehbar in einem Gehäuse der Schlossvorrichtung gelagert ist und die eine ausgesparte Fallenkontur aufweist zum verriegelnden Aufnehmen eines mit der Schlossvorrichtung in Schließeingriff zu bringenden Schließbügels in einer Verriegelungsposition der Drehfalle; einen Fanghaken, der drehbar im Gehäuse gelagert ist und der einen Hakenabschnitt aufweist zum sichernden Hintergreifen des Schließbügels in einer Fangposition des Fanghakens, eine Sperrklinke, die federvorgespannt drehbar im Gehäuse gelagert ist, so dass in der Verriegelungsposition der Drehfalle ein Sperrabschnitt der Sperrklinke per Eingriff mit einer Sperrkontur der Drehfalle eine in Öffnungsdrehrichtung gerichtete Drehung der Drehfalle sperrt und dass mit einer gegen deren Federvorspannung gerichteten ersten Entsperrbetätigung der Sperrklinke deren Sperrabschnitt eine Drehung der Drehfalle in Öffnungsdrehrichtung bis auf eine den Schließbügel entriegelnde Entriegelungsposition der Drehfalle freigibt, und einen Koppelhebel, der so drehbar an der Sperrklinke angelenkt ist, dass er gegen eine zum Steuern einer Bewegung des Koppelhebels vorgesehene Steuerkontur der Drehfalle anliegt, wobei ein Koppelende des Koppelhebels in der Entriegelungsposition der Drehfalle und der Fangposition des Fanghakens mit einem Koppelabschnitt des Fanghakens in Kopplungsbeziehung steht, so dass mit einer gegen deren Federvorspannung gerichteten zweiten Entsperrbetätigung der Sperrklinke der Fanghaken in Öffnungsdrehrichtung bis auf eine den Schließbügel freigebende Freigabeposition dessen drehbar ist.

Der Erfindung liegt die Aufgabe zugrunde, eine Schlossvorrichtung bereitzustellen, welche eine Betätigung von Drehfalle und Fanghaken mit nur einem einzigen Betätigungsmittel erlaubt.

Dies wird mit einer Schlossvorrichtung gemäß Anspruch 1 erreicht, und zwar im Wesentlichen durch eine Fanghakensperre, die federvorgespannt drehbar im Gehäuse gelagert ist, so dass in der Fangposition des Fanghakens ein Rastabschnitt der Fanghakensperre mit einer ersten Rastkontur des Fanghakens in Eingriff steht und den Fanghaken damit gegen dessen Federvorspannung in seiner Fangposition hält und der Fanghaken eine zweite Rastkontur aufweist, so dass in der Freigabeposition des Fanghakens der Rastabschnitt der Fanghakensperre mit der zweiten Rastkontur des Fanghakens in Eingriff steht und den Fanghaken damit gegen dessen Federvorspannung in seiner Freigabeposition hält.

. Weiterbildungen der Erfindung sind in den abhängigen Ansprüchen definiert.

Gemäß der Erfindung weist eine Schlossvorrichtung für ein Kraftfahrzeug auf: eine Drehfalle, die in eine Öffnungsdrehrichtung federvorgespannt drehbar in einem Gehäuse der Schlossvorrichtung gelagert ist und die eine ausgesparte Fallenkontur aufweist zum verriegelnden Aufnehmen eines mit der Schlossvorrichtung in Schließeingriff zu bringenden Schließbügels in einer Verriegelungsposition der Drehfalle; einen Fanghaken, der in eine der Öffnungsdrehrichtung entgegengesetzte Schließdrehrichtung federvorgespannt drehbar im Gehäuse gelagert ist und der einen Hakenabschnitt aufweist zum sichernden Hintergreifen des Schließbügels in einer Fangposition des Fanghakens; eine Sperrklinke, die federvorgespannt drehbar im Gehäuse gelagert ist, so dass in der Verriegelungsposition der Drehfalle ein Sperrabschnitt der Sperrklinke per Eingriff mit einer Sperrkontur der Drehfalle eine in Öffnungsdrehrichtung gerichtete Drehung der Drehfalle sperrt und dass mit einer gegen deren Federvorspannung gerichteten ersten Entsperrbetätigung der Sperrklinke deren Sperrabschnitt eine Drehung der Drehfalle in Öffnungsdrehrichtung bis auf eine den Schließbügel entriegelnde Entriegelungsposition der Drehfalle freigibt; und einen Koppelhebel, der so drehbar an der Sperrklinke angelenkt ist, dass er gegen eine zum Steuern einer Bewegung des Koppelhebels vorgesehene Steuerkontur der Drehfalle vorgespannt ist; wobei die Steuerkontur zum Steuern so geformt ist, dass ein Koppelende des Koppelhebels in der Verriegelungsposition der Drehfalle freigestellt ist und in der Entriegelungsposition der Drehfalle und der Fangposition des Fanghakens mit einem Koppelabschnitt des Fanghakens in Kopplungsbeziehung steht, so dass mit einer gegen deren Federvorspannung gerichteten zweiten Entsperrbetätigung der Sperrklinke der Fanghaken in Öffnungsdrehrichtung bis auf eine den Schließbügel freigebende Freigabeposition dessen drehbar ist.

Ferner weist die Schlossvorrichtung eine Fanghakensperre auf, die federvorgespannt drehbar im Gehäuse gelagert ist, so dass in der Fangposition des Fanghakens ein Rastabschnitt der Fanghakensperre mit einer ersten Rastkontur des Fanghakens in Eingriff steht und den Fanghaken damit gegen dessen Federvorspannung in seiner Fangposition hält.

Auf diese Weise wird gewährleistet, dass der Fanghaken sicher in seiner Fangposition gehalten wird nachdem die Drehfalle durch die erste Entsperrbetätigung der Sperrklinke in ihre Entriegelungsposition gedreht hat. Daher kann z.B. ein über einen Bowdenzug mit der Sperrklinke verbundener Betätigungshebel im Fahrzeuginnenraum nach der ersten Entsperrbetätigung dessen komfortabel losgelassen bzw. ausgelassen werden, um zu einem gewünschten späteren Zeitpunkt die zweite Entsperrbetätigung dessen durchzuführen.

Zudem weist der Fanghaken eine zweite Rastkontur auf, so dass in der Freigabeposition des Fanghakens der Rastabschnitt der Fanghakensperre mit der zweiten Rastkontur des Fanghakens in Eingriff steht und den Fanghaken damit gegen dessen Federvorspannung in seiner Freigabeposition hält.

Auf diese Weise wird gewährleistet, dass der Fanghaken nach der zweiten Entsperrbetätigung der Sperrklinke sicher in seiner Freigabeposition gehalten wird, so dass ein freies und gefahrloses Ausheben des bevorzugt an einer Frontklappe wie einer Motorhaube des Kraftfahrzeugs angebrachten Schließbügels aus der Schlossvorrichtung ermöglicht wird.

Bevorzugt ist die Schlossvorrichtung so konfiguriert, dass sie quer und längs im Kraftfahrzeug verbaubar ist.

Durch die erfindungsgemäße Zusammenwirkung von Sperrklinke, Koppelhebel und Steuerkontur der Drehfalle können zum Öffnen der Schlossvorrichtung der Fanghaken und die Drehfalle mit nur einem einzigen Betätigungsmittel, nämlich der Sperrklinke bzw. z.B. einem einzigen an der Sperrklinke angebrachten Bowdenzug, betätigt werden. Erfindungsgemäß wird dabei sichergestellt, dass der Fanghaken seine Freigabeposition erst durch die zweite Entsperrbetätigung der Sperrklinke erreicht. Mit anderen Worten wird erfindungsgemäß eine 2-Hub-Betätigung mit einem einzigen Betätigungsmittel von z.B. einem Fahrzeuginnenraum aus bereitgestellt.

Durch die erfindungsgemäß vorgesehene Steuerungsfunktion der Drehfalle für die Betätigung des Fanghakens werden eine über die Fallenkontur der Drehfalle realisierte Primärschließfunktion und eine über den Hakenabschnitt des Fanghakens realisierte Sekundärschließfunktion vorteilhaft in einem einzigen Bauteil (der Drehfalle) zusammengeführt.

Gemäß einer Ausführungsform der Erfindung sind der Fanghaken und die Drehfalle auf einer gemeinsamen Drehachse angeordnet.

Dies ermöglicht eine besonders platzsparende und kostengünstige Herstellung der erfindungsgemäßen Schlossvorrichtung.

Gemäß einer weiteren Ausführungsform der Erfindung weist die Drehfalle eine Mitnehmerkontur auf, wobei der Fanghaken einen Mitnehmerabschnitt aufweist, der so in Kopplungsbeziehung zur Mitnehmerkontur der Drehfalle steht, dass in der Entriegelungsposition der Drehfalle der Fanghaken gegen seine Federvorspannung aus einer zu der Verriegelungsposition der Drehfalle korrespondierenden Überfangposition dessen in seine Fangposition gestellt ist.

Mit Überfangposition ist erfindungsgemäß eine Position gemeint, welche in Schließdrehrichtung noch hinter der Fangposition liegt, also über diese hinaus geht, und welche das sichernde Hintergreifen des Schließbügels durch den Hakenabschnitt gewährleistet.

Durch die erfindungsgemäße Kopplungsbeziehung zwischen Mitnehmerabschnitt und Mitnehmerkontur wird auf einfache und robuste Weise ein Drehantrieb des Fanghakens entgegen seiner Federvorspannung realisiert, wobei die Drehfalle die Steuerung des Fanghakens übernimmt. Zu diesem Zweck stellt die Federvorspannung der Drehfalle bevorzugt ein höheres Federmoment bereit als die Federvorspannung des Fanghakens.

Gemäß einer Ausführungsform der Erfindung ist die erste Rastkontur in Öffnungsdrehrichtung gesehen um eine vorbestimmte Winkeldistanz vor der zweiten Rastkontur angeordnet.

Durch diese Ausgestaltung der Erfindung wird vorteilhaft gewährleistet, dass die zweite Entsperrbetätigung der Sperrklinke einen größeren Bewegungshub aufweisen muss als die erste Entsperrbetätigung der Sperrklinke, womit eine zusätzliche Sicherung gegen versehentliches vollständiges Öffnen der erfindungsgemäßen Schlossvorrichtung bereitgestellt wird. Ein Fahrer des Kraftfahrzeugs muss, um den Fanghaken in seiner Freigabeposition zu fixieren, im Rahmen der zweiten Entsperrbetätigung bewusst einen größeren Bewegungshub ausführen, womit versehentliche Betätigungen weitestgehend ausgeschlossen werden können.

Gemäß noch einer Ausführungsform der Erfindung weist die Drehfalle eine weitere Steuerkontur zum Steuern einer Bewegung der Fanghakensperre auf, wobei die weitere Steuerkontur zum Steuern so geformt ist, dass bei einer durch ein in eine Eindringrichtung in die Schlossvorrichtung entlang eines Eindringpfades Eindringen des Schließbügels verursachten gegen deren Federvorspannung gerichteten Drehung der Drehfalle in Schließrichtung der Rastabschnitt der Fanghakensperre außer Eingriff mit der ersten Rastkontur des Fanghakens gebracht wird, so dass der Fanghaken sich durch seine Federvorspannung in Schließrichtung bis auf eine zwischen seiner Fangposition und seiner Überfangposition liegende Zwischenfangposition drehen kann.

Mit dieser Ausgestaltung der Erfindung wird auf einfache und robuste Weise sichergestellt, dass der Fanghaken beim Schließen der Schlossvorrichtung von der Drehfalle gesteuert in Schließdrehrichtung bewegbar ist bzw. bewegt wird.

Mit Zwischenfangposition ist erfindungsgemäß eine Position gemeint, welche in Schließdrehrichtung noch hinter der Fangposition liegt und welche das sichernde Hintergreifen des Schließbügels durch den Hakenabschnitt gewährleistet.

Gemäß einer weiteren Ausführungsform der Erfindung ist der Fanghaken in seiner Zwischenfangposition durch die Kopplungsbeziehung seines Mitnehmerabschnitts mit der Mitnehmerkontur der Drehfalle gegen ein Weiterdrehen in die Überfangposition gesperrt.

Auf diese Weise wird durch die Drehfalle gesteuert sichergestellt, dass die Fallenkontur der Drehfalle den Schließbügel verriegelnd aufnehmen kann bevor der Fanghaken seine Überfangposition als Endposition in Schließdrehrichtung erreicht. Damit wird auf einfache und robuste Weise eine Behinderung der Drehfalle durch den Fanghaken ausgeschlossen.

Gemäß noch einer weiteren Ausführungsform der Erfindung weist die Schlossvorrichtung ferner eine Betätigungseinrichtung für die Fanghakensperre auf, wobei die Betätigungseinrichtung eine Fanghakensperrenklinke hat, die so im Eindringpfad angeordnet ist, dass die Fanghakensperrenklinke beim Eindringen des Schließbügels von diesem verdrängt wird und über eine mit ihr verbundene Fanghakensperrenkoppel die Fanghakensperre betätigt, so dass der Rastabschnitt der Fanghakensperre außer Eingriff mit der zweiten Rastkontur des Fanghakens gebracht wird und sich damit der Fanghaken durch seine Federvorspannung in Schließrichtung bis auf seine Fangposition drehen kann.

Mit der erfindungsgemäß vorgesehenen Betätigungseinrichtung wird auf einfache und sichere Weise gewährleistet, dass bei jeglichem auch nur geringen Einbringen des Schließbügels in die Schlossvorrichtung der Schließbügel zuverlässig von dem Fanghaken gesichert bzw. gehalten wird, so dass ein z.B. fahrtwindbasiertes Aufstellen der Frontklappe des Kraftfahrzeugs zuverlässig verhindert werden kann. Bevorzugt reicht für ein Auslösen der Betätigungseinrichtung das von Frontklappe und daran angebrachtem Schließbügel bereitgestellte Eigengewicht aus, so dass der Fanghaken in seine Fangposition fällt.

Gemäß einer Ausführungsform der Erfindung weist die Schlossvorrichtung ferner einen Auswerfer auf, der federvorgespannt drehbar im Gehäuse gelagert ist, so dass ein im Eindringpfad angeordneter Auswerfabschnitt des Auswerfers dem in die Schlossvorrichtung Eindringen des Schließbügels entgegenwirkt.

Durch die vorteilhafte Integration des Auswerfers in die Schlossvorrichtung wird kostengünstig und montageaufwandsarm ein bequemes Ausheben des Schließbügels aus der Schlossvorrichtung durch z.B. per Hand Anheben der. Frontklappe ermöglicht.

Bevorzugt ist dazu der Auswerfer derart federvorgespannt, dass der Schließbügel bei statischer Auflage auf dem Auswerfabschnitt auf einem Aushebehöhenniveau gehalten wird, das über einem Drehfallenhöhenniveau liegt, in dem sich die Fallenkontur der Drehfalle in deren Entriegelungsposition befindet, und das das in der Fangposition Hintergreifen des Schließbügels durch den Hakenabschnitt des Fanghakens ermöglicht.

Durch das etwas erhöhte Aushebehöhenniveau wird ein zum Eingreifen mit einer Hand ausreichend weiter Spalt zwischen Frontklappe und Frontgrill des Fahrzeugs bereitgestellt, so dass das Ausheben des Schließbügels noch bequemer erfolgen kann. Dadurch, dass auf dem Aushebehöhenniveau das Hintergreifen des Schließbügels durch den Hakenabschnitt des Fanghakens ermöglicht ist, behindert der Auswerfer nicht die Sicherungsfunktion des Fanghakens.

Gemäß noch einer Ausführungsform der Erfindung weist die Schlossvorrichtung ferner eine elektrische Überwachungseinrichtung, die eingerichtet ist, einen Schließzustand der Schlossvorrichtung zu überwachen und entsprechende Schließzustandsignale auszugeben, und ein elektromechanisches Stellelement auf, welches eingerichtet ist, in Reaktion auf ein zur Freigabeposition des Fanghakens korrespondierendes Signal der Überwachungseinrichtung und ein zu einer Motorinbetriebnahme des Kraftfahrzeugs korrespondierendes Signal einer Fahrzeugsteuervorrichtung eine Stellbewegung auszuführen, so dass der Fanghaken aus seiner Freigabeposition in seine Fangposition verbracht wird.

Durch die Kombination von elektrischer Überwachungseinrichtung und elektromechanischem Stellelement wird vorteilhaft sichergestellt, dass bei einer Fehlbedienung (z.B. ein Fahrer des Kraftfahrzeugs entriegelt die Schlossvorrichtung mit zweimaligem Ziehen am Bedienhebel im Fahrzeuginnenraum und nimmt anschließend den Fahrbetrieb ohne vollständiges Schließen der Schlossvorrichtung wieder auf) bei offener Drehfalle der Fanghaken über das Stellelement bzw. Stellglied in die Fangposition (Hakenabschnitt ist am Schließbügel in Eingriff) gebracht wird und somit die Schließsicherheit gewährleistet wird.

Im Folgenden wird die Erfindung anhand einer bevorzugten Ausführungsform und unter Bezugnahme auf die beigefügten Figuren detaillierter beschrieben.

Weitere Vorteile, Merkmale und Anwendungsmöglichkeiten der vorliegenden Erfindung ergeben sich aus der nachfolgenden Beschreibung in Verbindung mit den in den Zeichnungen dargestellten Ausführungsbeispielen.

In der Beschreibung, in den Ansprüchen und in der Zeichnung werden die in der unten aufgeführten Liste der Bezugzeichen verwendeten Begriffe und zugeordneten Bezugzeichen verwendet. In der Zeichnung bedeutet:
- Fig.1: zeigt eine perspektivische Explosionsansicht einer Ausführungsform einer erfindungsgemäßen Schlossvorrichtung.
- Fig.2: zeigt in schematischer Ansicht vor dem Öffnen einen Geschlossen-Zustand der erfindungsgemäßen Schlossvorrichtung.
- Fig.3: zeigt in schematischer Ansicht einen beim Öffnen auftretenden Fanglagen-Zustand der erfindungsgemäßen Schlossvorrichtung.
- Fig.4: zeigt in schematischer Ansicht einen Geöffnet-Zustand der erfindungsgemäßen Schlossvorrichtung.
- Fig.5: zeigt das Ausheben des Schließbügels aus der im Geöffnet-Zustand befindlichen erfindungsgemäßen Schlossvorrichtung.
- Fig.6: zeigt in schematischer Ansicht das beim Schließen Ineingriffbringen des Schließbügels in die im Geöffnet-Zustand befindliche erfindungsgemäße Schlossvorrichtung.
- Fig.7: zeigt in schematischer Ansicht den beim Schließen erneut auftretenden Fanglagen-Zustand der erfindungsgemäßen Schlossvorrichtung.
- Fig.8: zeigt in schematischer Ansicht das beim Schließen Ausrücken des Koppelhebels im Fanglagen-Zustand der erfindungsgemäßen Schlossvorrichtung.
- Fig.9: zeigt in schematischer Ansicht das beim Schließen Freigeben des Fanghakens in einem Zwischenfanglagen-Zustand der erfindungsgemäßen Schlossvorrichtung.
- Fig.10: zeigt in schematischer Ansicht nach dem Schließen den Geschlossen-Zustand der erfindungsgemäßen Schlossvorrichtung.
- Fig. 11: zeigt in schematischer Ansicht die Komponenten der durch den Fanghaken realisierten Sekundärschließfunktion.
- Fig. 12: zeigt in schematischer Ansicht die Komponenten der durch die Drehfalle realisierten Primärschließfunktion und deren Kinematik.

Im Folgenden wird unter Bezugnahme auf die Figuren 1 bis 12 eine Schlossvorrichtung 1 für ein Kraftfahrzeug (nicht gezeigt) gemäß einer Ausführungsform der Erfindung beschrieben.

Die Schlossvorrichtung 1 wird bevorzugt zum Verschließen einer Frontklappe (wie einer Motorhaube) des Kraftfahrzeugs verwendet, wobei die Schlossvorrichtung 1 an einen vorderen Querträger des Kraftfahrzeugs montiert wird und mit einem an einen vorderen unteren Rand der Frontklappe montierten z.B. U-förmigen Schließbügel S in Schließeingriff zu bringen ist.

Die Schlossvorrichtung 1 weist ein zweiteiliges Gehäuse 10 mit einer Gehäuserückhälfte 10a und einer Gehäusevorderhälfte 10b auf.

Die Schlossvorrichtung 1 weist in dem Gehäuse 10 eine plattenförmige Drehfalle 20, einen plattenförmigen Fanghaken 30, eine plattenförmige Sperrklinke 40, einen gabelförmigen Koppelhebel 50, eine plattenförmige Fanghakensperre 60, eine plattenförmige Betätigungseinrichtung 70 für die Fanghakensperre 60, einen plattenförmigen Auswerfer 80, eine Überwachungseinrichtung 90 in Form eines Mikroschalters und ein elektromechanisches Stellelement (nicht gezeigt) auf.

Die Drehfalle 20 ist über eine Drehfallenfeder 21 in eine Öffnungsdrehrichtung (in den Figuren im Uhrzeigersinn) drückend federvorgespannt und über einen Drehfallenstufendorn 22 drehbar im Gehäuse 10 gelagert.

Die Drehfalle 20 weist eine U-förmig ausgesparte Fallenkontur 23 auf zum verriegelnden Aufnehmen des mit der Schlossvorrichtung 1 in Schließeingriff zu bringenden Schließbügels S in einer in Fig.2 gezeigten Verriegelungsposition der Drehfalle 20. Die Drehfalle 20 weist ferner eine Drehfallenummantelung 20a auf, die seitlich auf die Drehfalle 20 aufgesetzt ist.

Der Fanghaken 30 ist über eine Fanghakenfeder 31 in eine der Öffnungsdrehrichtung entgegengesetzte Schließdrehrichtung (in den Figuren entgegen dem Uhrzeigersinn) drückend federvorgespannt und über den Drehfallenstufendorn 22 drehbar im Gehäuse 10 gelagert. Demnach sind der Fanghaken 30 und die Drehfalle 20 als separate Teile auf einer gemeinsamen Drehachse (dem Drehfallenstufendorn 22) angeordnet. Der Fanghaken 30 weist ferner eine Fanghakenummantelung 30a auf, die seitlich auf den Fanghaken 30 aufgesetzt ist. Der Fanghaken 30 weist außerdem einen Hakenabschnitt 32 auf zum sichernden Hintergreifen des Schließbügels S in einer in Fig.3 gezeigten Fangposition des Fanghakens 30.

Die Sperrklinke 40 ist über eine Sperrklinkenfeder 41 entgegen dem Uhrzeigersinn drückend federvorgespannt und über einen Sperrklinkenstufendorn 42 drehbar im Gehäuse 10 gelagert ist, so dass in der in Fig.2 gezeigten Verriegelungsposition der Drehfalle 20 ein Sperrabschnitt 43 (siehe Fig.3) der Sperrklinke 40 per Eingriff mit einer Sperrkontur 24 (siehe Fig.2) der Drehfalle 20 eine in Öffnungsdrehrichtung gerichtete Drehung der Drehfalle 20 sperrt.

Die Sperrklinke 40 ist ferner so federvorgespannt und gelagert, dass mit einer gegen deren Federvorspannung (also im Uhrzeigersinn) gerichteten ersten Entsperrbetätigung eines Betätigungsabschnitts 44 der Sperrklinke 20 deren Sperrabschnitt 43 außer Eingriff mit der Sperrkontur 24 der Drehfalle 20 gelangt und damit eine Drehung der Drehfalle 20 in Öffnungsdrehrichtung bis auf eine den Schließbügel S entriegelnde in Fig.3 gezeigte Entriegelungsposition der Drehfalle 20 freigibt. Die Sperrklinke 40 weist ferner eine Sperrklinkenummantelung 40a auf, die seitlich auf die Sperrklinke 40 aufgesetzt ist.

Der Koppelhebel 50 ist über eine Koppelhebelfeder 51 gegen den Uhrzeigersinn so federvorgespannt und über einen Steckbolzen (nicht bezeichnet) so drehbar an der Sperrklinke 40 angelenkt, dass er gegen eine zum Steuern einer Bewegung des Koppelhebels 50 vorgesehene in Form eines Steuernockens ausgebildete erste Steuerkontur 25 der Drehfalle 20 vorgespannt ist,

Die erste Steuerkontur 25 ist zum Steuern so geformt, dass ein Koppelende 52 des Koppelhebels 50 in der in Fig.2 gezeigten Verriegelungsposition der Drehfalle 20 freigestellt ist und in der in Fig.3 gezeigten Entriegelungsposition der Drehfalle 20 und der in Fig.3 gezeigten Fangposition des Fanghakens 30 mit einem Koppelabschnitt 33 des Fanghakens 30 in Kopplungsbeziehung steht bzw. mit diesem in formschlüssigen Eingriff gelangen kann, so dass mit einer gegen deren Federvorspannung (also im Uhrzeigersinn) gerichteten in Fig.4 gezeigten zweiten Entsperrbetätigung des Betätigungsabschnitts 44 der Sperrklinke 40 der Fanghaken 30 in Öffnungsdrehrichtung bis auf eine den Schließbügel S freigebende in Fig.4 gezeigte Freigabeposition dessen drehbar ist.

Die Drehfalle 20 weist ferner eine in Form einer Drehfallenaussparung ausgebildete Mitnehmerkontur 26 auf und der Fanghaken 30 weist ferner einen in Form eines Vorsprungs ausgebildeten Mitnehmerabschnitt 34 auf, der so in Kopplungsbeziehung zur Mitnehmerkontur 26 der Drehfalle 20 steht bzw. formschlüssig in diese eingreift, dass in der in Fig.3 gezeigten Entriegelungsposition der Drehfalle 20 der Fanghaken 30 gegen seine Federvorspannung aus einer zu der Verriegelungsposition der Drehfalle 20 korrespondierenden in Fig.1 gezeigten Überfangposition dessen in seine in Fig.3 gezeigte Fangposition gestellt ist.

Die Fanghakensperre 60 ist über eine Fanghakensperrenfeder 61 gegen den Uhrzeigersinn drückend federvorgespannt und über einen Auswerferstufendorn 81 drehbar im Gehäuse 10 gelagert, so dass in der in Fig.3 gezeigten Fangposition des Fanghakens 30 ein hakenförmiger Rastabschnitt 62 der Fanghakensperre 60 mit einer als zahnförmige bzw. stufenförmige Aussparung ausgebildeten ersten Rastkontur 35 des Fanghakens 30 in Eingriff steht und den Fanghaken 30 damit gegen dessen Federvorspannung in seiner Fangposition hält. Die Fanghakensperre weist ferner eine Fanghakensperrenummantelung 60a auf, die seitlich auf die Fanghakensperre 60 aufgesetzt ist.

Der Fanghaken 30 weist ferner eine als zahnförmige bzw. stufenförmige Aussparung ausgebildete zweite Rastkontur 36 auf, so dass in der in Fig.4 gezeigten Freigabeposition des Fanghakens 30 der Rastabschnitt 62 der Fanghakensperre 60 mit der zweiten Rastkontur 36 des Fanghakens 30 in Eingriff steht und den Fanghaken 30 damit gegen dessen Federvorspannung in seiner Freigabeposition hält.

Wie am besten aus Fig.11 ersichtlich, ist die erste Rastkontur 35 in Öffnungsdrehrichtung gesehen um eine vorbestimmte Winkeldistanz vor der zweiten Rastkontur 36 angeordnet.

Die Drehfalle 20 weist ferner eine in Form eines Steuernockens ausgebildete zweite Steuerkontur 27 zum Steuern einer Bewegung der Fanghakensperre 60 auf. Die zweite Steuerkontur 27 ist zum Steuern so geformt, dass bei einer durch ein in eine Eindringrichtung R1 (siehe Fig.6) in die Schlossvorrichtung 1 entlang eines Eindringpfades SP Eindringen des Schließbügels S verursachten gegen deren Federvorspannung gerichteten Drehung (siehe Fig.8 zu Fig.9) der Drehfalle 20 in Schließrichtung der Rastabschnitt 62 der Fanghakensperre 60 außer Eingriff mit der ersten Rastkontur 35 des Fanghakens 30 gebracht wird, so dass der Fanghaken 30 sich durch seine Federvorspannung in Schließrichtung bis auf eine in Fig.9 gezeigte zwischen seiner Fangposition und seiner Überfangposition liegende Zwischenfangposition drehen kann.

In der in Fig.9 gezeigten Zwischenfangposition ist der Fanghaken 30 durch die Kopplungsbeziehung seines Mitnehmerabschnitts 34 mit der Mitnehmerkontur 26 der Drehfalle 20 gegen ein Weiterdrehen in die Überfangposition gesperrt.

Die Betätigungseinrichtung 70 für die Fanghakensperre 60 weist eine Fanghakensperrenklinke 71, einen mit der Fanghakensperrenklinke 71 gekoppelten Fanghakensperrenhebel 72 und eine mit dem Fanghakensperrenhebel 72 gekoppelte Fanghakensperrenkoppel 73 auf. Die Fanghakensperrenklinke 71 ist über eine Fanghakensperrenklinkenfeder 74 gegen den Uhrzeigersinn federvorgespannt und über einen Steckbolzen (nicht bezeichnet) drehbar an dem Fanghakensperrenhebel 72 angelenkt. Der Fanghakensperrenhebel 72 ist über den Drehfallenstufendorn 22 drehbar im Gehäuse 10 gelagert. Die Fanghakensperrenkoppel 73 ist über einen Steckbolzen (nicht bezeichnet) in den Figuren oberhalb des Auswerferstufendorns 81 drehbar an der Fanghakensperre 60 angelenkt.

Die Fanghakensperrenklinke 71 der Betätigungseinrichtung 70 ist so im Eindringpfad SP des Schließbügels S angeordnet, dass die Fanghakensperrenklinke 71 beim Eindringen des Schließbügels S von diesem verdrängt wird (siehe Fig.6) und über die Fanghakensperrenkoppel 73 die Fanghakensperre 60 betätigt, so dass der Rastabschnitt 62 der Fanghakensperre 60 außer Eingriff mit der zweiten Rastkontur 36 des Fanghakens 30 gebracht wird und sich damit der Fanghaken 30 durch seine Federvorspannung in Schließrichtung bis auf seine Fangposition drehen kann, wie in Fig.7 gezeigt.

Der Auswerfer 80 ist über eine Auswerferfeder 82 im Uhrzeigersinn federvorgespannt und über den Auswerferstufendorn 81 drehbar im Gehäuse 10 gelagert, so dass ein im Eindringpfad SP angeordneter Auswerfabschnitt 83 des Auswerfers 80 dem in die Schlossvorrichtung 1 Eindringen (siehe Fig.6 bis Fig.9) des Schließbügels S entgegenwirkt.

Der Auswerfer 80 ist dabei derart federvorgespannt, dass der Schließbügel S bei statischer Auflage (d.h. wenn dieser sich nicht bewegt) auf dem Auswerfabschnitt 83 auf einem in Fig.3 und Fig.4 gezeigten Aushebehöhenniveau gehalten wird, das über einem Drehfallenhöhenniveau liegt, in dem sich die Fallenkontur 23 der Drehfalle 20 in deren in Fig.3 und Fig.4 gezeigter Entriegelungsposition befindet. Wie aus Fig.3 und Fig.4 ersichtlich, ermöglicht das Aushebehöhenniveau das in der Fangposition Hintergreifen des Schließbügels S durch den Hakenabschnitt 32 des Fanghakens 30.

Die elektrische Überwachungseinrichtung 90 ist über nicht dargestellte Tastkontakte eingerichtet, einen Schließzustand der Schlossvorrichtung 1 zu überwachen und entsprechende Schließzustandsignale auszugeben.

Das z.B. elektromagnetisch arbeitende Stellelement ist eingerichtet, in Reaktion auf ein zur in Fig.4 gezeigten Freigabeposition des Fanghakens 30 korrespondierendes Signal der Überwachungseinrichtung, welches durch Auftrefen eines Tastabschnitts 37 des Fanghakens 30 auf einem Taster (nicht gezeigt) der Überwachungseinrichtung 90 erzeugt wird, und ein zu einer Motorinbetriebnahme des Kraftfahrzeugs korrespondierendes Signal einer Fahrzeugsteuervorrichtung (nicht gezeigt) eine Stellbewegung auszuführen, so dass der Fanghaken 30 aus seiner in Fig.4 gezeigten Freigabeposition in seine in Fig.3 und Fig.7 gezeigte Fangposition verbracht wird.

Zu diesem Zweck kann das Stellelement z.B. elektromagnetisch auf den Fanghakensperrenhebel 72 einwirken, so dass die Fanghakensperre 60 wie in Fig.6 gezeigt außer Eingriff mit der zweiten Rastkontur 36 des Fanghakens 30 gebracht wird und sich damit der Fanghaken 30 durch seine Federvorspannung in Schließrichtung bis auf seine Fangposition drehen kann, wie in Fig.7 gezeigt.

Auf diese Weise wird sichergestellt, dass bei einer Fehlbedienung (z.B. ein Fahrer des Kraftfahrzeugs entriegelt die Schlossvorrichtung 1 mit zweimaligem Ziehen an einem Bedienhebel im Fahrzeuginnenraum und nimmt anschließend den Fahrbetrieb ohne vollständiges Schließen der Schlossvorrichtung 1 wieder auf) bei offener Drehfalle 20 der Fanghaken 30 über das Stellelement bzw. Stellglied in die Fangposition (Hakenabschnitt 32 ist am Schließbügel S in Eingriff) gebracht wird und somit die Schließsicherheit gewährleistet wird.

In Fig.11 sind zu besseren Erläuterung noch einmal nur die Komponenten der durch den Fanghaken 30 realisierten Sekundärschließfunktion gezeigt. In Fig.12 sind zu besseren Erläuterung noch einmal nur die Komponenten der durch die Drehfalle 20 realisierten Primärschließfunktion und deren Kinematik gezeigt.

Im Folgenden werden nun noch einmal unter Bezugnahme auf die Figuren 2 bis 10 der Öffnungsvorgang und der Schließvorgang der Schlossvorrichtung 1 beschrieben.

Fig.2 stellt den Geschlossen-Zustand der erfindungsgemäßen Schlossvorrichtung 1 dar. Die im Uhrzeigersinn federvorgespannte Drehfalle 20 wird über den Sperrabschnitt 43 (eine Kontaktfläche) der gegen den Uhrzeigersinn vorgespannten Sperrklinke 40 in ihrer Verriegelungsposition gehalten. Die als Mikroschalter ausgebildete Überwachungseinrichtung 90, die mit dem Auswerfer 80 korrespondiert, signalisiert geschlossen.

Wird die Sperrklinke 40 entsprechend der ersten Entsperrbetätigung um 20 Grad im Uhrzeigersinn ausgelenkt und wieder am Betätigungshebel im Fahrgastinnenraum ausgelassen, stellt sich die in Fig.3 gezeigte Konstellation der Bauteile ein. Die Schlossvorrichtung befindet sich nach der ersten Entsperrbetätigung bzw. dem 1. Hub in ihrem Fanglagen-Zustand.

Wie in Fig.3 gezeigt, hat die Drehfalle 20 aufgrund ihres höheren Federmomentes den Fanghaken 30 aufgestellt und sich 40 Grad in Öffnungsdrehrichtung (im Uhrzeigersinn) gedreht. Die Begrenzung des Drehfallenhubes übernimmt ein mit einer Anschlagkontur 28 (siehe Fig.12) zusammenwirkender Anschlag (nicht gezeigt) an der Gehäusevorderhälfte 10b. In Fig.3 ist nur die Gehäuserückhälfte 10a dargestellt. Die Fanghakensperre 60 rastet mit ihrem Rastabschnitt 62 in der ersten Rastkontur 35 des Fanghakens 30 ein. Der Auswerfabschnitt 83 des Auswerfers hat den Schließbügel S um etwa 14 mm in die Fanglage gehoben. Die Überwachungseinrichtung 90 signalisiert geöffnet. Das Koppelende 52 des Koppelhebels 50 ist beim Auslassen des Bedienhebels im Fahrzeuginnenraum über den ausgesparten Koppelabschnitt 33 des Fanghakens 30 geglitten.

In Fig.4 ist die zweite Entsperrbetätigung bzw. der 2. Hub der Sperrklinke 40 gezeigt. Wird wie in Fig.4 gezeigt die Sperrklinke 40 ein zweites Mal um etwa 26 Grad im Uhrzeigersinn ausgelenkt, dreht sich der Fanghaken 30 mit Hilfe des Koppelhebels 50 um 28 Grad gegen seine Schenkelfederkraft in die Freigabeposition. Die Relativbewegung wird durch das formschlüssige Einhaken des Koppelendes 52 des Koppelhebels 50 in den dafür vorgesehenen Koppelabschnitt 33 des Fanghakens 30 erreicht. Die Fixierung des Fanghakens 30 in der Freigabeposition übernimmt die Fanghakensperre 60, deren Rastabschnitt 62 mit der zweiten Rastkontur 36 des Fanghakens 30 verrastet. Der Schließbügel S und damit die Frontklappe sind nun komplett freigegeben und können angehoben werden.

Im in Fig.5 gezeigten letzten Schritt des Öffnungsvorgangs ist das Ausheben des Schließbügels S bzw. der Frontklappe beschrieben. Die gegen den Uhrzeigersinn federvorgespannte Fanghakensperrenklinke 71 der Betätigungseinrichtung 70 wird dabei um etwa 17,6 Grad ausgelenkt, ehe sie wieder zurück in ihre Ausgangsposition gelangt.

Nun folgt der mit Fig.6 beginnende Schließvorgang der Schlossvorrichtung 1. Wird die Frontklappe (z.B. Motorhaube) geschlossen, gleitet der Schließbügel S auf der Fanghakensperrenklinke 71 ab und drückt die Fanghakensperre 60 über den Gelenkmechanismus der Betätigungseinrichtung 70 zur Seite. Damit löst sich die Verrastung zwischen dem Rastabschnitt 62 der Fanghakensperre 60 und der zweiten Rastkontur 36 des Fanghakens 30. Der Fanghaken 30 kann jetzt durch seine Federvorspannung wieder zurück in die Fangposition drehen, wie in Fig.7 gezeigt.

In Fig.7 befindet sich der Fanghaken 30 wieder in der Fangposition. Der Rastabschnitt 62 der Fanghakensperre 60 steht mit der ersten Rastkontur 35 des Fanghakens 30 in Eingriff und hindert damit den Fanghaken 30 am weiteren Eindrehen in Schließdrehrichtung. Der Auswerfabschnitt 83 des Auswerfers 80 ist durch den Schließbügel S auf das Drehfallenhöhenniveau abgesenkt worden.

Durch die Fixierung des Fanghakens 30 kann die Drehfalle 20 eine wie in Fig.8 gezeigte Relativbewegung in Schließdrehrichtung ausführen. Hat die Drehfalle 20 sich in Schließdrehrichtung um 10 Grad eingedreht, wird der Koppelhebel 50 über die erste Steuerkontur 25 der Drehfalle 20 um 10 Grad im Uhrzeigersinn ausgerückt. Dies ist erforderlich, um ein Verklemmen des Systems beim Schließen zwischen Fanghaken 30 und Koppelhebel 50 zu verhindern.

Wenn sich nachfolgend wie in Fig.9 gezeigt das Koppelende 52 des Koppelhebels 50 außerhalb des Koppelabschnitts 33 des Fanghakens 30 befindet, kann dieser jetzt freigegeben werden und sich in die Zwischenfangposition drehen. Dafür wird über die zweite Steuerkontur 27 der Drehfalle 20 und einen damit zusammenwirkenden Nockenabschnitt 60b der Fanghakensperrenummantelung 60a die Fanghakensperre 60 im Uhrzeigersinn ausgeschwenkt, wobei die Drehbewegung des Fanghakens 30 durch die Anlage des Mitnehmerabschnitts 34 (Vorsprung) des Fanghakens 30 in der Mitnehmerkontur 26 (Drehfallenaussparung) begrenzt wird, wie in Fig.9 gezeigt.

In Fig.10 ist die Schlossvorrichtung wieder im Geschlossen-Zustand dargestellt. Der Schließbügel S wird dabei durch die Fallenkontur 23 der durch die Sperrklinke 40 blockierten Drehfalle 20 am Öffnen bzw. Ausheben gehindert. Die Überwachungseinrichtung 90 signalisiert geschlossen.

### Bezugszeichenliste

- 1: Schlossvorrichtung
- 10: Gehäuse
- 10a: Gehäuserückhälfte
- 10b: Gehäusevorderhälfte
- 20: Drehfalle
- 20a: Drehfällenummantelung
- 21: Drehfallenfeder
- 22: Drehfallenstufendorn
- 23: Fallenkontur
- 24: Sperrkontur
- 25: Steuerkontur
- 26: Mitnehmerkontur
- 27: Steuerkontur
- 28: Anschlagkontur
- 30: Fanghaken
- 30a: Fanghakenummantelung
- 31: Fanghakenfeder
- 32: Hakenabschnitt
- 33: Koppelabschnitt
- 34: Mitnehmerabschnitt
- 35: erste Rastkontur
- 36: zweite Rastkontur
- 37: Tastabschnitt
- 40: Sperrklinke
- 40a: Sperrklinkenummantelung
- 41: Sperrklinkenfeder
- 42: Sperrklinkenstufendorn
- 43: Sperrabschnitt
- 44: Betätigungsabschnitt
- 50: Koppelhebel
- 51: Koppelhebelfeder
- 52: Koppelende
- 60: Fanghakensperre
- 60a: Fanghakensperrenummantelung
- 60b: Nockenabschnitt
- 61: Fanghakensperrenfeder
- 62: Rastabschnitt
- 70: Betätigungseinrichtung
- 71: Fanghakensperrenklinke
- 72: Fanghakensperrenhebel
- 73: Fanghakensperrenkoppel
- 74: Fanghakensperrenklinkenfeder
- 80: Auswerfer
- 81: Auswerferstufendorn
- 82: Auswerferfeder
- 83: Auswerfabschnitt
- 90: Überwachungseinrichtung
- S: Schließbügel
- R1: Eindringrichtung
- SP: Eindringpfad

## Patentansprüche

1. Schlossvorrichtung (1) für ein Kraftfahrzeug, aufweisend:
- eine Drehfalle (20), die in eine Öffnungsdrehrichtung federvorgespannt drehbar in einem Gehäuse (10) der Schlossvorrichtung (1) gelagert ist und die eine ausgesparte Fallenkontur (23) aufweist zum verriegelnden Aufnehmen eines mit der Schlossvorrichtung (1) in Schließeingriff zu bringenden Schließbügels (S) in einer Verriegelungsposition der Drehfalle (20),
- einen Fanghaken (30), der in eine der Öffnungsdrehrichtung entgegengesetzte Schließdrehrichtung federvorgespannt drehbar im Gehäuse (10) gelagert ist und der einen Hakenabschnitt (32) aufweist zum sichernden Hintergreifen des Schließbügels (S) in einer Fangposition des Fanghakens (30),
- eine Sperrklinke (40), die federvorgespannt drehbar im Gehäuse (10) gelagert ist, so dass in der Verriegelungsposition der Drehfalle (20) ein Sperrabschnitt (43) der Sperrklinke (40) per Eingriff mit einer Sperrkontur (24) der Drehfalle (20) eine in Öffnungsdrehrichtung gerichtete Drehung der Drehfalle (20) sperrt und dass mit einer gegen deren Federvorspannung gerichteten ersten Entsperrbetätigung der Sperrklinke (40) deren Sperrabschnitt (43) eine Drehung der Drehfalle (20) in Öffnungsdrehrichtung bis auf eine den Schließbügel (S) entriegelnde Entriegelungsposition der Drehfalle (20) freigibt, einen Koppelhebel (50), der so drehbar an der Sperrklinke (40) angelenkt ist, dass er gegen eine zum Steuern einer Bewegung des Koppelhebels (50) vorgesehene Steuerkontur (25) der Drehfalle (20) vorgespannt ist, wobei die Steuerkontur (25) zum Steuern so geformt ist, dass ein Koppelende (52) des Koppelhebels (50) in der Verriegelungsposition der Drehfalle (20) freigestellt ist und in der Entriegelungsposition der Drehfalle (20) und der Fangposition des Fanghakens (30) mit einem Koppelabschnitt (33) des Fanghakens (30) in Kopplungsbeziehung steht, so dass mit einer gegen deren Federvorspannung gerichteten zweiten Entsperrbetätigung der Sperrklinke (40) der Fanghaken (30) in Öffnungsdrehrichtung bis auf eine den Schließbügel (S) freigebende Freigabeposition dessen drehbar ist, und eine Fanghakensperre (60), die federvorgespannt drehbar im Gehäuse (10) gelagert ist, so dass in der Fangposition des Fanghakens (30) ein Rastabschnitt (62) der Fanghakensperre (60) mit einer ersten Rastkontur (35) des Fanghakens (30) in Eingriff steht und den Fanghaken (30) damit gegen dessen Federvorspannung in seiner Fangposition hält, wobei der Fanghaken (30) eine zweite Rastkontur (36) aufweist, so dass in der Freigabeposition des Fanghakens (30) der Rastabschnitt (62) der Fanghakensperre (60) mit der zweiten Rastkontur (36) des Fanghakens (30) in Eingriff steht und den Fanghaken (30) damit gegen dessen Federvorspannung in seiner Freigabeposition hält.

2. Schlossvorrichtung (1) gemäß Anspruch 1, wobei der Fanghaken (30) und die Drehfalle (20) auf einer gemeinsamen Drehachse angeordnet sind.

3. Schlossvorrichtung (1) gemäß Anspruch 1 oder 2, wobei die Drehfalle (20) eine Mitnehmerkontur (26) aufweist, und wobei der Fanghaken (30) einen Mitnehmerabschnitt (34) aufweist, der so in Kopplungsbeziehung zur Mitnehmerkontur (26) der Drehfalle (20) steht, dass in der Entriegelungsposition der Drehfalle (20) der Fanghaken (30) gegen seine Federvorspannung aus einer zu der Verriegelungsposition der Drehfalle (20) korrespondierenden Überfangposition dessen in seine Fangposition gestellt ist.

4. Schlossvorrichtung (1) gemäß Anspruch 1, wobei die erste Rastkontur (35) in Öffnungsdrehrichtung gesehen um eine vorbestimmte Winkeldistanz vor der zweiten Rastkontur (36) angeordnet ist.

5. Schlossvorrichtung (1) gemäß Anspruch 1, wobei die Drehfalle (20) eine weitere Steuerkontur (27) zum Steuern einer Bewegung der Fanghakensperre (60) aufweist, und wobei die weitere Steuerkontur (27) zum Steuern so geformt ist, dass bei einer durch ein in eine Eindringrichtung (R1) in die Schlossvorrichtung (1) entlang eines Eindringpfades (SP) Eindringen des Schließbügels (S) verursachten gegen deren Federvorspannung gerichteten Drehung der Drehfalle (20) in Schließrichtung der Rastabschnitt (62) der Fanghakensperre (60) außer Eingriff mit der ersten Rastkontur (35) des Fanghakens (30) gebracht wird, so dass der Fanghaken (30) sich durch seine Federvorspannung in Schließrichtung bis auf eine zwischen seiner Fangposition und seiner Überfangposition liegende Zwischenfangposition drehen kann.

6. Schlossvorrichtung (1) gemäß Anspruch 5, wobei der Fanghaken (30) in seiner Zwischenfangposition durch die Kopplungsbeziehung seines Mitnehmerabschnitts (34) mit der Mitnehmerkontur (26) der Drehfalle (20) gegen ein Weiterdrehen in die Überfangposition gesperrt ist.

7. Schlossvorrichtung (1) gemäß Anspruch 5 oder 6, ferner mit einer Betätigungseinrichtung (70) für die Fanghakensperre (60), wobei die Betätigungseinrichtung (70) eine Fanghakensperrenklinke (71) aufweist, die so im Eindringpfad (SP) angeordnet ist, dass die Fanghakensperrenklinke (71) beim Eindringen des Schließbügels (S) von diesem verdrängt wird und über eine mit ihr verbundene Fanghakensperrenkoppel (73) die Fanghakensperre (60) betätigt, so dass der Rastabschnitt (62) der Fanghakensperre (60) außer Eingriff mit der zweiten Rastkontur (36) des Fanghakens (30) gebracht wird und sich damit der Fanghaken (30) durch seine Federvorspannung in Schließrichtung bis auf seine Fangposition drehen kann.

8. Schlossvorrichtung (1) gemäß einem der Ansprüche 5 bis 7, ferner mit einem Auswerfer (80), der federvorgespannt drehbar im Gehäuse (10) gelagert ist, so dass ein im Eindringpfad (SP) angeordneter Auswerfabschnitt (83) des Auswerfers (80) dem in die Schlossvorrichtung (1) Eindringen des Schließbügels (S) entgegenwirkt.

9. Schlossvorrichtung (1) gemäß Anspruch 8, wobei der Auswerfer (80) derart federvorgespannt ist, dass der Schließbügel (S) bei statischer Auflage auf dem Auswerfabschnitt (83) auf einem Aushebehöhenniveau gehalten wird, das über einem Drehfallenhöhenniveau liegt, in dem sich die Fallenkontur (23) der Drehfalle (20) in deren Entriegelungsposition befindet, und das das in der Fangposition Hintergreifen des Schließbügels (S) durch den Hakenabschnitt (32) des Fanghakens (30) ermöglicht.

10. Schlossvorrichtung (1) gemäß einem der Ansprüche 1 bis 9, ferner mit einer elektrischen Überwachungseinrichtung (90), die eingerichtet ist, einen Schließzustand der Schlossvorrichtung (1) zu überwachen und entsprechende Schließzustandsignale auszugeben, und einem elektromechanischen Stellelement, welches eingerichtet ist, in Reaktion auf ein zur Freigabeposition des Fanghakens (30) korrespondierendes Signal der Überwachungseinrichtung (90) und ein zu einer Motorinbetriebnahme des Kraftfahrzeugs korrespondierendes Signal einer Fahrzeugsteuervorrichtung eine Stellbewegung auszuführen, so dass der Fanghaken (30) aus seiner Freigabeposition in seine Fangposition verbracht wird.

## Claims

1. Locking device (1) for a motor vehicle, comprising:
- a rotary latch (20) which is rotatably mounted under spring bias in a housing (10) of the locking device (1) in an opening direction of rotation, and which has a recessed latch contour (23) for receiving in a locking manner a locking bracket (S) to be brought into locking engagement with the locking device (1) when the rotary latch (20) is in a locking position;
- a catch hook (30) which is rotatably mounted in the housing (10) under spring bias in a closing direction of rotation opposing the opening direction of rotation, and which has a hook portion (32) for securely engaging behind the locking bracket (S) when the catch hook (30) is in a catch position;
- a locking pawl (40) which is rotatably mounted in the housing (10) under spring bias so that, in the locking position of the rotary latch (20), a locking portion (43) of the locking pawl (40) blocks rotation of the rotary latch (20) in the opening direction of rotation by engaging with a locking contour (24) of the rotary latch (20), and so that by means of a first unlocking actuation of the locking pawl (40), directed against the spring bias of said rotary latch, the locking portion (43) of said locking pawl permits rotation of the rotary latch (20) in the opening direction of rotation as far as an unlocking position of the rotary latch (20) which unlocks the locking bracket (S),
a coupling lever (50) which is rotatably connected in an articulated manner to the locking pawl (40) so as to be biased against a cam contour (25) of the rotary latch (20), said cam contour being provided for controlling a movement of the coupling lever (50),
wherein the cam contour (25) for control is formed such that a coupling end (52) of the coupling lever (50) is released in the locking position of the rotary latch (20) and is in coupling engagement with a coupling portion (33) of the catch hook (30) in the unlocking position of the rotary latch (20) and in the catch position of the catch hook (30), so that by means of a second unlocking actuation of the locking pawl (40), directed against the spring bias of the rotary latch, the catch hook (30) can rotate in the opening direction of rotation as far as a release position which releases the locking bracket (S), and a catch hook lock (60), which is rotatably mounted in the housing (10) under spring bias, so that a locking portion (62) of the catch hook lock (60) is in engagement with a first locking contour (35) of the catch hook (30) when the catch hook (30) is in the catch position, thereby holding the catch hook (30) in its catch position against the spring bias thereof, wherein the catch hook (30) comprises a second locking contour (36), so that the locking portion (62) of the catch hook lock (60) is in engagement with the second locking contour (36) of the catch hook (30) when the catch hook (30) is in the release position, thereby holding the catch hook (30) in its release position against the spring bias thereof.

2. Locking device (1) according to claim 1, wherein the catch hook (30) and the rotary latch (20) are arranged on a common axis of rotation.

3. Locking device (1) according to either claim 1 or claim 2, wherein the rotary latch (20) comprises an engagement contour (26), and wherein the catch hook (30) comprises an engagement portion (34) which is in coupled engagement with the engagement contour (26) of the rotary latch (20), such that when the rotary latch (20) is in the unlocking position, the catch hook (30) is moved against its spring bias from an over-catch position, corresponding to the locking position of the rotary latch (20), into its catch position.

4. Locking device (1) according to claim 1, wherein the first locking contour (35) is arranged at a predetermined angular distance from the second locking contour (36), when viewed in the opening direction of rotation.

5. Locking device (1) according to claim 1, wherein the rotary latch (20) comprises an additional cam contour (27) for controlling a movement of the catch hook lock (60), and wherein the additional cam contour (27) for controlling is formed such that the locking portion (62) of the catch hook lock (60) is disengaged from the first locking contour (35) of the catch hook (30) by rotating the rotary latch (20) in the closing direction against its spring bias as a result of the locking bracket (S) penetrating the locking device (1) in a penetration direction (R1) along a penetration path (SP), so that the catch hook (30) can rotate by means of its spring bias in the closing direction as far as an intermediate catch position located between the catch position and the over-catch position thereof.

6. Locking device (1) according to claim 5, wherein the catch hook (30) is locked in its intermediate catch position, against further rotation into the over-catch position, by the coupling engagement of its engagement portion (34) with the engagement contour (26) of the rotary latch (20).

7. Locking device (1) according to either claim 5 or claim 6, further comprising an actuating means (70) for the catch hook lock (60), wherein the actuating means (70) comprises a catch hook lock pawl (71) which is arranged in the penetration path (SP) such that the catch hook lock pawl (71) is displaced from the penetration path upon penetration of the locking bracket (S) and actuates the catch hook lock (60) by means of a catch hook lock coupling (73) connected thereto, so that the locking portion (62) of the catch hook lock (60) is disengaged from the second locking contour (36) of the catch hook (30) and the catch hook (30) can thus rotate by means of its spring bias in the closing direction as far as its catch position.

8. Locking device (1) according to any of claims 5 to 7, further comprising an ejector (80) which is rotatably mounted in the housing (10) under a spring bias, so that an ejector portion (83) of the ejector (80) arranged in the penetration path (SP) opposes penetration of the locking bracket (S) into the locking device (1).

9. Locking device (1) according to claim 8, wherein the ejector (80) is spring-biased such that the locking bracket (S) is held at a lift-out height with static contact on the ejector portion (83), the lift-out height being above a rotary latch height in which the latch contour (23) of the rotary latch (20) is in the unlocking position, and which allows the hook portion (32) of the catch hook (30) to engage behind the locking bracket (S) in the catch position.

10. Locking device (1) according to any of claims 1 to 9, further comprising an electric monitoring means (90), which is configured to monitor a closed state of the locking device (1) and to output corresponding closed state signals, and comprising an electromechanical actuator, which is configured to perform an actuating movement in response to a signal from the monitoring means (90) corresponding to the release position of the catch hook (30) and in response to a signal from a vehicle control device corresponding to an engine start of the motor vehicle, so that the catch hook (30) is moved from its release position into its catch position.

## Revendications

1. Dispositif de serrure (1) pour un véhicule automobile, présentant :
- un pêne rotatif (20), qui est monté à rotation sous précontrainte élastique dans un sens de rotation d'ouverture dans un boîtier (10) du dispositif de serrure (1) et qui présente un contour de pêne échancré (23) pour recevoir à des fins de verrouillage un étrier de fermeture (S) à amener en prise de fermeture avec le dispositif de serrure (1) dans une position de verrouillage du pêne rotatif (20),
- un crochet capteur (30), qui est monté à rotation sous précontrainte élastique dans un sens de rotation de fermeture opposé au sens de rotation d'ouverture dans le boîtier (10) et qui présente une section de crochet (32) pour contenir en toute sécurité l'étrier de fermeture (S) dans une position de capture du crochet capteur (30),
- un cliquet d'arrêt (40), qui est monté à rotation sous précontrainte élastique dans le boîtier (10) de sorte que, dans la position de verrouillage du pêne rotatif (20), une section d'arrêt (43) du cliquet d'arrêt (40) bloque, par prise sur un contour d'arrêt (24) du pêne rotatif (20), une rotation du pêne rotatif (20) dans le sens de rotation d'ouverture et que, par une première commande de déblocage du cliquet d'arrêt (40) dirigée à l'encontre de sa précontrainte élastique, sa section d'arrêt (43) libère une rotation du pêne rotatif (20) dans le sens de rotation d'ouverture jusqu'à une position de déverrouillage du pêne rotatif (20) déverrouillant l'étrier de fermeture (S), un levier de couplage (50), qui est monté à rotation sur le cliquet d'arrêt (40) de sorte qu'il soit précontraint à l'encontre d'une structure de commande (25) du pêne rotatif (20) destinée à la commande d'un déplacement du levier de couplage (50), dans lequel la structure de commande (25) est conformée pour la commande de sorte qu'une extrémité de couplage (52) du levier de couplage (50) soit libérée dans la position de verrouillage du pêne rotatif (20) et que, dans la position de déverrouillage du pêne rotatif (20) et dans la position de capture du crochet capteur (30), il soit en rapport de couplage avec une section de couplage (33) du crochet capteur (30) afin que, par une seconde commande de déblocage du cliquet d'arrêt (40) dirigée à l'encontre de sa précontrainte élastique, le crochet capteur (30) puisse tourner dans le sens de rotation d'ouverture jusqu'à sa position de libération libérant la barrette de fermeture (S), et un arrêt (60) du crochet capteur qui est monté à rotation sous précontrainte élastique dans le boîtier (10) de sorte que, dans la position de capture du crochet capteur (30), une section d'encliquetage (62) de l'arrêt (60) du crochet capteur soit en prise avec un premier contour d'encliquetage (35) du crochet capteur (30) et maintienne donc le crochet capteur (30) à l'encontre de sa précontrainte élastique dans sa position de capture, dans lequel le crochet capteur (30) présente un second contour d'encliquetage (36) afin que, dans la position de libération du crochet capteur (30), la section d'encliquetage (62) de l'arrêt (60) du crochet capteur (30) soit en prise avec le second contour d'encliquetage (36) du crochet capteur (30) et maintienne donc sa précontrainte élastique dans sa position de libération.

2. Dispositif de serrure (1) selon la revendication 1, dans lequel le crochet capteur (30) et le pêne rotatif (20) sont aménagés sur un axe de rotation commun.

3. Dispositif de serrure (1) selon la revendication 1 ou la revendication 2, dans lequel le pêne rotatif (20) présente un contour entraîneur (26) et dans lequel le crochet capteur (30) présente une section d'entraînement (34) qui est en rapport de couplage avec le contour entraîneur (26) du pêne rotatif (20) de sorte que, dans la position de déverrouillage du pêne rotatif (20), le crochet capteur (30) soit ajusté dans sa position de capture à l'encontre de sa précontrainte élastique à partir de sa position de dépassement de capture correspondant à la position de verrouillage du pêne rotatif (20).

4. Dispositif de serrure (1) selon la revendication 1, dans lequel le premier contour d'encliquetage (35) observé dans le sens de rotation d'ouverture est aménagé à une distance angulaire prédéterminée devant le second contour d'encliquetage (36).

5. Dispositif de serrure (1) selon la revendication 1, dans lequel le pêne rotatif (20) présente une autre structure de commande (27) pour commander un déplacement de l'arrêt (60) du crochet capteur et dans lequel l'autre structure de commande (27) est conformée pour la commande de sorte que, lors d'une rotation du pêne rotatif (20) dans le sens de fermeture dirigée à l'encontre de sa précontrainte élastique occasionnée par une pénétration de l'étrier de fermeture (S) dans un sens de pénétration (R1) dans le dispositif de serrure (1) le long d'une voie de pénétration (SP), la section d'encliquetage (62) de l'arrêt (60) du crochet capteur soit amenée hors prise avec le premier contour d'encliquetage (35) du crochet capteur (30) de sorte que le crochet capteur (30) puisse tourner au travers de sa précontrainte élastique dans le sens de fermeture jusqu'à une position de capture intermédiaire se situant entre sa position de capture et sa position de dépassement de capture.

6. Dispositif de serrure (1) selon la revendication 5, dans lequel le crochet capteur (30) est bloqué dans sa position de capture intermédiaire par le rapport de couplage de sa section d'entraînement (34) avec le contour entraîneur (26) du pêne rotatif (20) à l'encontre d'une poursuite de rotation dans la position de dépassement de capture.

7. Dispositif de serrure (1) selon la revendication 5 ou la revendication 6, comportant en outre un dispositif de commande (70) pour l'arrêt (60) du crochet capteur, dans lequel le dispositif de commande (70) présente un cliquet (71) d'arrêt de crochet capteur, qui est aménagé dans la voie de pénétration (SP) de sorte que le cliquet (71) de l'arrêt du crochet capteur, lors de la pénétration de l'étrier de fermeture (S), soit déplacé par ce dernier et commande l'arrêt (60) du crochet capteur via une bielle (73) de l'arrêt du crochet capteur qui lui est raccordée de sorte que la section d'encliquetage (62) de l'arrêt (60) du crochet capteur soit amenée hors prise avec le second contour d'encliquetage (36) du crochet capteur (30) et que, de la sorte, le crochet capteur (30) puisse tourner en raison de sa précontrainte élastique dans le sens de la fermeture jusque dans sa position de capture.

8. Dispositif de serrure (1) selon l'une quelconque des revendications 5 à 7, comportant en outre un éjecteur (80), qui est monté à rotation sous précontrainte élastique dans le boîtier (10) de sorte qu'une section d'éjection (83) de l'éjecteur (80) aménagée dans la voie de pénétration (SP) s'oppose à la pénétration de l'étrier de fermeture (S) dans le dispositif de serrure (1).

9. Dispositif de serrure (1) selon la revendication 8, dans lequel l'éjecteur (80) est soumis à une précontrainte élastique de sorte que l'étrier de fermeture (S), lors d'un appui statique sur la section d'éjection (83), soit maintenu à un niveau en hauteur de levage qui se situe au-dessus d'un niveau en hauteur du pêne rotatif, dans lequel le contour (23) du pêne rotatif (20) se trouve dans sa position de déverrouillage et cela permet l'accrochage dans la position de capture de l'étrier de fermeture (S) par la section de crochet (32) du crochet capteur (30).

10. Dispositif de serrure (1) selon l'une quelconque des revendications 1 à 9, comportant en outre un dispositif de contrôle électrique (90), qui est monté de manière à contrôler un état de fermeture du dispositif de serrure (1) et à délivrer des signaux correspondants de l'état de fermeture, et un élément de réglage électromécanique qui est monté pour réaliser un mouvement de réglage en réaction à un signal du dispositif de contrôle (90) correspondant à la position de libération du crochet capteur (30) et à un signal d'un dispositif de commande du véhicule correspondant à une mise en marche du véhicule automobile de sorte que le crochet capteur (30) soit déplacé de sa position de libération à sa position de capture.
